# EUROPÄISCHE PATENTSCHRIFT

(11) **EP 2 977 674 B1**
(45) Veröffentlichungstag und Bekanntmachung des Hinweises auf die Patenterteilung: **24.04.2019**
(21) Anmeldenummer: 15178012.9
(22) Anmeldetag: 23.07.2015
(51) Int. Cl.: F21V 15/01, F21V 29/83, F21V 23/00, F21Y 115/10

(54) **LEUCHTENGEHÄUSE MIT NATÜRLICHER KONVEKTIVER KÜHLUNG**
LIGHT HOUSING WITH NATURAL CONVECTIVE COOLING
BOITIER DE LAMPES A REFROIDISSEMENT PAR CONVECTION NATURELLE

(30) Priorität: 25.07.2014 DE 202014103438 U
(43) Veröffentlichungstag der Anmeldung: 27.01.2016
(73) Patentinhaber: Zumtobel Lighting GmbH, 6850 Dornbirn (AT)
(72) Erfinder: Favarolo, Angelo, 88239 Wangen im Allgäu (DE); Venkatesh, Chandrabhatla, 6850 Dornbirn (AT)
(74) Vertreter: Kiwit, Benedikt

(56) Entgegenhaltungen:
- CN-Y- 201 396 640
- DE-A1-102011 008 613
- US-A1- 2012 281 409
- US-B1- 7 431 482
- US-B1- 8 070 328

## Beschreibung

Die Erfindung betrifft eine Leuchtenanordnung und eine Leuchte bei welchen von Wärme-erzeugten Bauteilen erzeugte Wärme durch natürliche Konvektion abgeführt wird bzw. werden kann.

Zwischen den Elementen einer Leuchte, beispielsweise einem Gehäuse, welches ein LED-Modul aufweist, und einem dahinterliegenden Gehäuse zur Aufnahme der Elektronik, besteht in der Regel ein Luftspalt, meist ein waagrechter Luftspalt. In diesem Luftspalt wird die von den LED-Modulen abgegebene Wärme an die Umgebungsluft abgegeben. Nachteilig bei herkömmlichen Leuchten ist jedoch, dass aufgrund der horizontalen Anordnung des Luftspalts kein Luftaustausch in dem Luftspalt stattfindet, da die sich beiderseitig des Luftspalts befindenden Massen ausgleichen und somit die Luft in dem Luftspalt im Wesentlichen steht. Dies führt zu einer kontinuierlichen Erhöhung der Temperatur innerhalb des Luftspalts und damit zu einer kontinuierlichen Erhöhung der Temperatur des LED-Moduls. Dies führt zu nachteiligen Auswirkungen auf die Funktion des LED-Moduls wie auch der Elektronik.

Beispielsweise zeigt die deutsche Offenlegungsschrift DE 10 2008 031 049 A1 eine Leuchte, welche zur Abfuhr der entstehenden Wärme einen dedizierten Kühlkörper benötigt, da die Geometrie der Leuchte lediglich eine suboptimale natürliche Konvektion erlaubt.

Das Dokument DE 10 2011 008 613 A1 zeigt eine Beleuchtungsvorrichtung mit einem Kühlkörper und einer aktiven Lüftung. Der Kühlkörper ist innerhalb eines Gehäuses angeordnet und wird von hinten von dem Lüfter mit Umgebungsluft umströmt. Die Umgebungsluft verlässt das Gehäuse durch einen ringförmig, um eine Lichtaustrittsöffnung verlaufenden Spalt welcher unabhängig von der radialen Position eine identische Breite aufweist.

Das Dokument US 7,431,482 B1 zeigt eine Leuchtenanordnung mit mehreren Leuchten. Die Leuchten sind dabei mittels einer Mechanik an ihren Betriebsgeräten angeordnet. Die Betriebsgeräte sind dabei ausgebildet, um in einem gemeinsamen Gehäuse befestigt zu werden. Mittels der Mechaniken können die Leuchten geschwenkt und gedreht werden, um unterschiedliche Beleuchtungsziele anzustrahlen.

Das Dokument US 2012/0281409 A1 zeigt eine Leuchte und ein Leuchtengehäuse. Das Leuchtengehäuse ist zylinderförmig aufgebaut. Zwischen einem äußeren Zylinder und innerhalb des Zylinders montierten Bauelementen der Leuchte befindet sich ein offener Bereich, durch welchen sich bei Erwärmung der Leuchte und damit des Leuchtengehäuses ein konvektiver Luftstrom ergibt. Der Luftstrom fließt durch eine Eintrittsöffnung im Bereich der Lichtaustrittsöffnung, welche die Lichtaustrittsöffnung in Form eines umlaufenden Spalts umgibt. Der Aufbau der Leuchte und des Leuchtengehäuses ist dabei symmetrisch.

Der Erfindung liegt die Aufgabe zugrunde, eine Leuchtenanordnung und eine Leuchte zu schaffen, welche mit geringem Aufwand, insbesondere ohne Nutzung von aktiven Lüftern, eine hinreichend hohe Wärmeabfuhr gewährleisten. Die Aufgabe wird erfindungsgemäß durch die Merkmale der unabhängigen Ansprüche gelöst. Vorteilhafte Weiterbildungen sind Gegenstand der hierauf rückbezogenen Unteransprüche.

Eine erfindungsgemäße Leuchtenanordnung beinhaltet ein Leuchtengehäuse mit einem ersten Gehäuseteil und einem zweiten Gehäuseteil, welche durch einen Luftspalt voneinander beabstandet sind. Der Luftspalt erstreckt sich dabei im Wesentlichen in einer Ebene. Darüber hinaus beinhaltet die Leuchtenanordnung ein erstes Asymmetrieelement, welches derart seitlich von dem Luftspalt beabstandet angeordnet ist, dass sich seitlich in Richtung der Ebene gesehen, ein erster Abstand des ersten Gehäuseteils zu dem ersten Asymmetrieelement ergibt. Das Leuchtengehäuse ist dabei derart ausgebildet, dass auf einer dem ersten Asymmetrieelement gegenüberliegenden Seite des Leuchtengehäuses und des Luftspalts kein Element innerhalb eines dem ersten Abstand entsprechenden Abstands angeordnet ist. Durch die asymmetrische Anordnung des Asymmetrieelements - also die gezielt herbeigeführte Asymmetrie bezüglich einander gegenüberliegender und vom Luftspalt seitlich beabstandeter "Seiten" in der Waagerechten gesehen - ist somit sichergestellt, dass sich bei einer Erwärmung der Luft in dem Luftspalt bei Betrieb der Leuchte ein Druckunterschied auf den gegenüberliegenden Seiten des Luftspaltes ergibt, der wiederum eine Luftströmung hin zu dem ersten Asymmetrieelement ergibt. Somit wird die natürliche Konvektion gefördert indem trotz vorzugsweise waagerechtem Luftspalt ein durch Erhöhung der Temperatur, also durch thermische Einflüsse, herbeigeführter Luftstrom durch Auftrieb erzeugt werden kann.

Vorzugsweise ist das erste Asymmetrieelement derart angeordnet, dass sich seitlich in Richtung der Ebene gesehen, der erste Abstand als Abstand des ersten Gehäuseteils zu dem ersten Asymmetrieelement und ein zweiter Abstand des zweiten Gehäuseteils zu dem ersten Asymmetrieelement ergibt. Das Leuchtengehäuse ist dabei derart ausgebildet, dass auf einer dem ersten Asymmetrieelement gegenüberliegenden Seite des Luftspalts kein Element innerhalb des zweiten Abstands von dem zweiten Gehäuseteil angeordnet ist. Es ist somit sichergestellt, dass das Asymmetrieelement sowohl gegenüber dem ersten Gehäuseteil als auch gegenüber dem zweiten Gehäuseteil in einem geeigneten Abstand angeordnet ist, um die natürliche Konvektion zu fördern.

Vorzugsweise ist der zweite Abstand dabei größer als der erste Abstand. Das erste Asymmetrieelement kann im Wesentlichen orthogonal zu der Ebene angeordnet sein. Auch diese Maßnahmen fördern weiter die natürliche Konvektion.

Bevorzugt weist die Leuchtenanordnung ein zweites Asymmetrieelement auf, welches derart auf einer dem ersten Asymmetrieelement gegenüberliegenden Seite seitlich von dem Luftspalt beabstandet angeordnet ist, dass sich seitlich in Richtung der Ebene gesehen, ein dritter Abstand des Leuchtengehäuses zu dem zweiten Asymmetrieelement ergibt. Der dritte Abstand ist dabei größer als der erste Abstand.

Sofern der zweite Abstand vorhanden ist, ist der dritte Abstand dabei größer als der zweite Abstand. So wird sichergestellt, dass Umgebungsluft durch den dritten Abstand in den Luftspalt strömt, dort erwärmt wird und auf Seite des ersten Abstands aus dem Luftspalt heraustritt.

Vorzugsweise ist das zweite Asymmetrieelement derart angeordnet, sodass sich seitlich in Richtung der Ebene gesehen der dritte Abstand des ersten Gehäuseteils zu dem zweiten Asymmetrieelement und ein vierter Abstand des zweiten Gehäuseteils zu dem zweiten Asymmetrieelement ergibt. Auch durch diese Maßnahmen wird die natürliche Konvektion weiter gefördert.

Bevorzugt ist der vierte Abstand größer als der dritte Abstand. Das zweite Asymmetrieelement kann im Wesentlichen orthogonal zu der Ebene angeordnet sein. So wird sichergestellt, dass Umgebungsluft auf Seiten des zweiten Asymmetrieelements durch den zweiten bzw. vierten Abstand in den Luftspalt hineinfließt und den Luftspalt auf Seiten des ersten Abstands bzw. dritten Abstands den Luftspalt verlässt nachdem sie im Luftspalt erwärmt wurde. Dies fördert die natürliche Konvektion zusätzlich.

Eine erfindungsgemäße Leuchtenanordnung kann darüber hinaus ein Leuchtengesamtgehäuse aufweisen, in welchem das Leuchtengehäuse mit dem ersten Gehäuseteil und dem zweiten Gehäuseteil sowie die Asymmetrieelemente angeordnet sind. So kann die Leuchtenanordnung besonders effizient hergestellt werden. Ebenso kann ein Asymmetrieelement bereitgestellt werden, ohne in das Gesamterscheinungsbild der Leuchte einzugreifen.

Vorzugsweise sind dabei das erste Asymmetrieelement und das zweite Asymmetrieelement als separate Elemente bereitgestellt oder integral wenigstens mit einem der Teile des Leuchtengehäuses und/oder, falls die Leuchtenanordnung ein Leuchtengesamtgehäuse aufweist, integral mit dem Leuchtengesamtgehäuse ausgebildet. Auch durch diese Maßnahmen kann eine besonders effiziente Fertigung der Leuchtenanordnung erreicht werden.

Eine erfindungsgemäße Leuchte beinhaltet eine zuvor beschriebene Leuchtenanordnung. In wenigstens dem ersten Gehäuseteil sind bei einem Betrieb der Leuchte Wärme-erzeugende Bauteile angeordnet. Bei den Wärme-erzeugenden Bauteilen handelt es sich bevorzugt um Leuchtmittel, wie LEDs. So kann bei der erfindungsgemäßen Leuchte von den Wärme-erzeugenden Bauteilen abgegebene Wärme durch die gute natürliche Konvektion durch die erfindungsgemäße Leuchte einfach abgeführt werden.

Bevorzugt ist dabei das erste Asymmetrieelement derart angeordnet, dass sich bei einem Betrieb der Leuchte durch Konvektion von durch die Wärme-erzeugenden Bauteile erzeugter Warmluft ein Luftstrom durch den Luftspalt in Richtung des ersten Asymmetrieelements einstellt. So wird eine besonders gute Kühlung der Wärme-erzeugenden Bauteile erreicht.

Vorzugsweise weist die Leuchtenanordnung dabei ein zweites Asymmetrieelement auf. Das zweite Asymmetrieelement ist dabei derart angeordnet, dass sich bei einem Betrieb der Leuchte durch Konvektion von durch die Wärme-erzeugenden Bauteile erzeugter Warmluft ein Luftstrom durch den Luftspalt aus Richtung des zweiten Asymmetrieelements in Richtung des ersten Asymmetrieelements einstellt. So wird eine besonders gute natürliche Konvektion erreicht.

Bevorzugt befinden sich in dem zweiten Gehäuseteil elektronische Bauteile zum Betrieb der Leuchte, insbesondere eine Treiberschaltung. So kann auch von der Treiberschaltung erzeugte Wärme günstig abgeführt werden.

Nachfolgend wird die Erfindung anhand der Zeichnung, in der ein vorteilhaftes Ausführungsbeispiel der Erfindung dargestellt ist, beispielhaft beschrieben. In der Zeichnung zeigen:
- Fig. 1: ein herkömmliches Leuchtgehäuse;
- Fig. 2: ein erstes Ausführungsbeispiel der erfindungsgemäßen Leuchte beinhaltend ein erstes Ausführungsbeispiel der erfindungsgemäßen Leuchtenanordnung, und
- Fig. 3: ein zweites Ausführungsbeispiel der erfindungsgemäßen Leuchte beinhaltend ein zweites Ausführungsbeispiel der erfindungsgemäßen Leuchtenanordnung.

Zunächst wird anhand der Fig. 1 der generelle Aufbau und die generelle Funktionsweise einer herkömmlichen Leuchte und eines herkömmlichen Leuchtengehäuses erläutert. Basierend auf Fig. 1 wird zusätzlich die zugrunde liegende Problematik näher dargestellt. Anschließend wird anhand von Fig. 2 und Fig. 3 auf den Aufbau und die Funktionsweise mehrerer Ausführungsbeispiele der erfindungsgemäßen Leuchte bzw. der erfindungsgemäßen Leuchtenanordnung eingegangen. Identische Elemente wurden in ähnlichen Abbildungen z.T. nicht wiederholt dargestellt und beschrieben.

In Fig. 1 ist eine exemplarische Leuchte 1 dargestellt. In der hier gezeigten Ansicht wird ein Querschnitt durch eine längs erstreckte Leuchte gezeigt. Die Leuchte 1 umfasst dabei ein Leuchtengehäuse 8, welches ein erstes Gehäuseteil 4 und ein zweites Gehäuseteil 2 umfasst. Das zweite Gehäuseteil 2 ist dabei oberhalb des ersten Gehäuseteils 4 angeordnet und durch einen Luftspalt 7 von diesem getrennt.

Das zweite Gehäuseteil 2 beinhaltet dabei eine Treiberschaltung 3 zum Betrieb der Leuchte 1, insbesondere zum Betrieb eines LED-Moduls 5, welches in dem ersten Gehäuseteil 4 angeordnet ist. Das erste Gehäuseteil 4 beinhaltet darüber hinaus ein Sichtfenster 6, welches lediglich transparent abgedeckt ist und somit einen Lichtaustritt des LED-Moduls nach unten hin ermöglicht.

Im Betrieb der Leuchte 1 erwärmt sich in erster Linie das LED-Modul 5 und darüber hinaus in geringerem Maße die Treiberschaltung 3. Es ergibt sich somit eine Erwärmung der Luft in dem Luftspalt 7. Da auf beiden Seiten - also links und rechts in Fig. 1 - des Luftspalts 7 ein identischer Druck besteht, gleichen sich die Luftmassen aus. Es entsteht keine nennenswerte natürliche Konvektion durch den Luftspalt 7 hindurch. Es staut sich somit die von dem erwärmten LED-Modul 5 durch die Treiberschaltung 3 erzeugte Warmluft in dem Luftspalt 7. Dies führt zu einer Erwärmung des Leuchtengehäuses 8 und somit zu einer Erwärmung des LED-Moduls 5 und der Treiberschaltung 3.

In Fig. 2 ist ein erstes Ausführungsbeispiel der erfindungsgemäßen Leuchte 11 beinhaltend ein Leuchtengehäuse 12, ebenfalls in einer Schnitt-Ansicht dargestellt. Das Leuchtengehäuse 12 beinhaltet dabei ein erstes Gehäuseteil 30 und ein zweites Gehäuseteil 20. Das zweite Gehäuseteil 20 ist dabei oberhalb des ersten Gehäuseteils 30 angeordnet. Das zweite Gehäuseteil 20 beinhaltet dabei eine Treiberschaltung 21.

Das erste Gehäuseteil 30 beinhaltet dabei ein LED-Modul 31 und eine transparente Abdeckung 32, welche einen Lichtaustritt nach unten hin ermöglicht. Das erste Gehäuseteil 30 ist von dem zweiten Gehäuseteil 20 durch einen Luftspalt 40 getrennt.

Darüber hinaus beinhaltet das Leuchtengehäuse 12 ein erstes Asymmetrieelement 50, welches seitlich neben dem ersten Gehäuseteil 30 und dem zweiten Gehäuseteil 20 angeordnet ist. Das Asymmetrieelement 50 ist dabei orthogonal zu einer von dem Luftspalt 40 beschriebenen Ebene angeordnet. Das Asymmetrieelement 50 weist dabei einen ersten Abstand 41 zu dem ersten Gehäuseteil 30 auf. Weiterhin weist es einen zweiten Abstand 42 zu dem zweiten Gehäuseteil 20 auf. Das Leuchtengehäuse 12 und das Asymmetrieelement 50 bilden dabei die erfindungsgemäße Leuchtenanordnung.

Deutlich erkennbar ist hier, dass auf der dem Asymmetrieelement 50 gegenüberliegenden Seite des Luftspalts 40 kein Element angeordnet ist. Insbesondere ist kein Element innerhalb eines dem ersten Abstand 41 entsprechenden Abstands und besonders vorteilhaft innerhalb eines dem zweiten Abstand 42 entsprechenden Abstand angeordnet. Es ergibt sich somit eine Asymmetrie der Druckverhältnisse auf den beiden Seiten des Leuchtengehäuses 12; niedriger Druck auf Seiten des Asymmetrieelements 50 und hoher Druck auf der dem Asymmetrieelement 50 gegenüberliegenden Seite des Luftspalts 7, so dass Luft von der den hohen Druck aufweisenden Seite zu der den niedrigen Druck aufweisenden Seite "gesogen" wird. D.h. es ergibt sich eine Luftströmung von dem Luftspalt 40 hin zu dem Asymmetrieelement 50 und in Richtung des zweiten Gehäuseteils 20, weg von dem ersten Gehäuseteil 30. Da auf der dem Asymmetrieelement 50 gegenüberliegenden Seite des Luftspalts 40 kein entsprechendes Element angeordnet ist, strömt nicht-erwärmte Umgebungsluft nach, um die wie zuvor beschrieben ausgetretene Luft im Luftspalt 40 zu ersetzen. Es ergibt sich somit eine gestärkte natürliche Konvektion durch den Luftspalt 40 hindurch. Die Luftströmung ist dabei durch Pfeile verdeutlicht. Diese Strömung sorgt für einen deutlich gesteigerten Wärmeabtransport gegenüber dem in Fig. 1 dargestellten Leuchtengehäuse 8.

In Fig. 3 ist ein zweites Ausführungsbeispiel der erfindungsgemäßen Leuchte 11 beinhaltend ein Leuchtengehäuse 12, dargestellt. Hier beinhaltet das Leuchtengehäuse 12 zusätzlich ein zweites Asymmetrieelement 51, welches auf der dem ersten Asymmetrieelement 50 gegenüberliegenden Seite des Luftspalts 40 angeordnet ist.

Das zweite Asymmetrieelement 51 ist dabei in einem dritten Abstand 43 zu dem ersten Gehäuseteil 30 und in einem vierten Abstand 44 zu dem zweiten Gehäuseteil 20 angeordnet. Der dritte Abstand 44 ist dabei vorzugsweise größer als der erste Abstand 41. Der vierte Abstand 44 ist dabei vorzugsweise größer als der zweite Abstand 42. Vorzugsweise ist dabei der dritte Abstand 43 größer als der zweite Abstand 42. Das Leuchtengehäuse 12 und die Asymmetrieelemente 50, 51 bilden dabei die erfindungsgemäße Leuchtenanordnung.

Es wird somit sichergestellt, dass die Öffnung bzw. der Abstand zwischen dem zweiten Asymmetrieelement 51 und dem Leuchtengehäuse 12 (bzw. hier dem ersten Gehäuseteil 30) deutlich größer ist als die Öffnung bzw. der Abstand zwischen dem ersten Asymmetrieelement 50 und dem Leuchtengehäuse 12 (bzw. hier dem ersten Gehäuseteil 30). Aufgrund der Asymmetrie der Druckverhältnisse auf den beiden Seiten des Leuchtengehäuses 12 wird, wie auch bzgl. des ersten Ausführungsbeispiels beschrieben, ein Luftstrom durch die Öffnung zwischen dem zweiten Asymmetrieelement 51 und dem Leuchtengehäuse 12 (bspw. hier dem ersten Gehäuseteil 30) hinein in den Luftspalt 40 bewirkt. Die sich dort erwärmende/erwärmte Luft tritt auf Seiten des ersten Asymmetrieelements 50 aus und strömt in Richtung des zweiten Gehäuseteils 20 bzw. nach oben ab; also im Sinne einer natürlichen Konvektion. Die Luftströmung ist dabei durch Pfeile in Fig. 2 verdeutlicht.

Der zweite Abstand 42 ist dabei vorzugsweise weiterhin größer als der erste Abstand 41. Der dritte Abstand 43 ist dabei vorzugsweise kleiner als der vierte Abstand 44. D.h. das erste Gehäuseteil 30 weist vorzugsweise eine größere Breite auf als das zweite Gehäuseteil 20. Dies fördert zusätzlich die natürliche Konvektion.

Der beschriebene Effekt kann gleichgesetzt werden mit dem Effekt von Tragflächen, welche aufgrund einer unterschiedlichen Wegstrecke bzw. einer Asymmetrie in der Tragfläche zu einem entsprechenden Unterdruck und somit einer Sogwirkung in eine vorgegebene Richtung führt.

In den zuvor dargestellten Ausführungsbeispielen wird die Asymmetrie durch zusätzliche Asymmetrieelemente 50, 51 erzeugt. Die Asymmetrieelemente 50, 51 können dabei auch als Teil des Leuchtengehäuses 12 - also eines der Gehäuseteile 20, 30 - oder eines die Gehäuseteile 20, 30 aufnehmenden Leuchtengesamtgehäuses (nicht gezeigt) ausgebildet sein und als separate Elemente oder integral vorgesehen sein. Ebenso ist es denkbar, dass die Asymmetrie durch asymmetrisch (bspw. seitlich zueinander versetzt) angeordnete Elemente der Leuchtenanordnung 12 selbst herbeigeführt wird. Insbesondere vorteilhaft sind asymmetrische Ausgestaltungen, die das äußerliche Erscheinungsbild der Leuchte nicht beeinflussen. Die Asymmetrieelemente 50, 51 sind daher auch nicht in ihrer Ausgestaltung beschränkt und müssen somit nicht, wie in den Figuren gezeigt, als plattenartige Elemente vorliegen.

Die Leuchte kann beispielsweise als Pendel- oder Anbauleuchte vorliegen. Auch ist es denkbar, dass die Leuchte als Einbauleuchte vorliegt, wobei asymmetrische Elemente durch eine die Einbauleuchte aufnehmende Zwischendecke kaschiert sind. So kann beispielsweise die die transparente Abdeckung 32 bzw. die Lichtaustrittsöffnung aufweisende Seite der Leuchte bzw. Leuchtenanordnung mit einer Zwischendecke fluchten.

Auch eine gegenüber dem Luftspalt 40 nicht-orthogonale Anordnung der Asymmetrieelemente 50, 51 ist denkbar, sofern die natürliche Konvektion aufrechterhalten bleibt.

Die Erfindung ist nicht auf das dargestellte Ausführungsbeispiel beschränkt. Wie bereits erwähnt, können unterschiedliche Wärme-erzeugende Bauelemente innerhalb der Gehäuseteile angeordnet sein und durch das beschriebene Leuchtengehäuse gekühlt werden. Alle vorstehend beschriebenen Merkmale oder in den Figuren gezeigten Merkmale sind im Rahmen der Erfindung beliebig vorteilhaft miteinander kombinierbar. Auch ist das Design einer erfindungsgemäßen Leuchtenanordnung bzw. Leuchte nicht durch die Erfindung beschränkt, solange ein entsprechender Luftspalt sowie die seitlich desselben vorliegende Asymmetrie zur Erzeugung einer natürlichen Konvektion vorliegen.

## Patentansprüche

1. Leuchte (11) aufweisend:
a) ein Leuchtengehäuse (12) mit einem ersten Gehäuseteil (30) und einem zweiten Gehäuseteil (20), welche durch einen Luftspalt (40) voneinander beabstandet sind, wobei sich der Luftspalt (40) im Wesentlichen in einer Ebene erstreckt,
b) wobei wenigstens in dem ersten Gehäuseteil (30) bei einem Betrieb der Leuchte (11) Wärme-erzeugende Bauteile (21) vorgesehen sind, **gekennzeichnet durch**,
c) zumindest ein erstes Asymmetrieelement (50), welches derart seitlich von dem Luftspalt (40) beabstandet angeordnet ist, dass sich seitlich in Richtung der Ebene gesehen, ein erster Abstand (41) des Leuchtengehäuses (12) zu dem ersten Asymmetrieelement (50) ergibt,
d) wobei das Leuchtengehäuse (12) derart ausgebildet ist, dass auf einer dem ersten Asymmetrieelement (50) gegenüberliegenden Seite des Leuchtengehäuses (12) und des Luftspalts (40) kein Element innerhalb eines dem ersten Abstand (41) entsprechenden Abstand angeordnet ist,
e) wobei das erste Asymmetrieelement (50) derart angeordnet ist, dass sich bei einem Betrieb der Leuchte (11) durch Konvektion von durch die Wärme-erzeugenden Bauteile (31) erzeugter Warmluft ein Luftstrom durch den Luftspalt (40) in Richtung des ersten Asymmetrieelements (50) einstellt.

2. Leuchte (11) nach Anspruch 1,
wobei das erste Asymmetrieelement (50) derart angeordnet ist, dass sich seitlich in Richtung der Ebene gesehen, der erste Abstand (41) als Abstand des ersten Gehäuseteils (30) zu dem ersten Asymmetrieelement und ein zweiter Abstand (42) des zweiten Gehäuseteils (20) zu dem ersten Asymmetrieelement (50) ergibt, und wobei das Leuchtengehäuse (12) derart ausgebildet ist, dass auf der dem ersten Asymmetrieelement (50) gegenüberliegenden Seite des Luftspalts (40) kein Element innerhalb des zweiten Abstands (42) von dem zweiten Gehäuseteil (30) angeordnet ist.

3. Leuchte (11) nach Anspruch 2,
wobei der zweite Abstand (42) größer ist als der erste Abstand (41).

4. Leuchte (11) nach einem der Ansprüche 1 bis 3, wobei sich das erste Asymmetrieelement (50) im Wesentlichen orthogonal zu der Ebene erstreckt.

5. Leuchte (11) nach einem der Ansprüche 1 bis 4, aufweisend:
ein zweites Asymmetrieelement (51), welches derart auf der dem ersten Asymmetrieelement (50) gegenüberliegenden Seite seitlich von dem Luftspalt (40) beabstandet angeordnet ist, dass sich seitlich in Richtung der Ebene gesehen, ein dritter Abstand (43) des Leuchtengehäuses (12) zu dem zweiten Asymmetrieelement (51) ergibt,
wobei der dritte Abstand (43) größer ist als der erste Abstand (41), und,
wenn der zweite Abstand (42) vorhanden ist, der dritte Abstand (43) größer ist als der zweite Abstand (42).

6. Leuchte (11) nach Anspruch 5,
wobei das zweite Asymmetrieelement (51) derart angeordnet ist, dass sich seitlich in Richtung der Ebene gesehen, der dritte Abstand (41) als Abstand des ersten Gehäuseteils (30) zu dem zweiten Asymmetrieelement (51) und ein vierter Abstand (44) des zweiten Gehäuseteils (20) zu dem zweiten Asymmetrieelement (51) ergibt.

7. Leuchte (11) nach Anspruch 6,
wobei der vierte Abstand (44) größer ist als der dritte Abstand (43).

8. Leuchte (11) nach einem der Ansprüche 5 bis 7,
wobei sich das zweite Asymmetrieelement (51) im Wesentlichen orthogonal zu der Ebene erstreckt.

9. Leuchte (11) nach einem der Ansprüche 1 bis 8, ferner aufweisend ein Leuchtengesamtgehäuse,
wobei das Leuchtengehäuse (12) mit dem ersten Gehäuseteil (30) und dem zweiten Gehäuseteil (20) sowie die Asymmetrieelemente (50, 51) in dem Leuchtengesamtgehäuse vorgesehen sind.

10. Leuchte (11) nach einem der Ansprüche 5 bis 9,
wobei das erste Asymmetrieelement und das zweite Asymmetrieelement als separate Elemente bereitgestellt oder integral wenigstens mit einem der Teile (20, 30) des Leuchtengehäuses (12) und/oder, falls die Leuchtenanordnung ein
Leuchtengesamtgehäuse aufweist, integral mit dem Leuchtengesamtgehäuse ausgebildet sind.

11. Leuchte (11) gemäß einem der Ansprüche 1 bis 10,
wobei die Wärme-erzeugende Bauteile (21) Leuchtmittel wie LEDs sind.

12. Leuchte (11) nach einem der Ansprüche 1 bis 11, wobei in dem zweiten Gehäuseteil (20) elektronische Bauteile (21) zum Betrieb der Leuchte, wie insbesondere eine Treiberschaltung, vorgesehen sind.

## Claims

1. Lamp (11) comprising:
a) a lamp housing (12) having a first housing part (30) and a second housing part (20), which are separated from each other by an air gap (40), wherein the air gap (40) extends essentially in a plane,
b) wherein, during operation of the lamp (11), heat-generating components (21) are provided at least in the first housing part (30), **characterized by**,
c) at least one first asymmetry element (50), which is disposed laterally spaced apart from the air gap (40) such that, viewed laterally in the direction of the plane, a first distance (41) of the lamp housing (12) to the first asymmetry element (50) results,
d) wherein the lamp housing (12) is configured such that, on a side of the lamp housing (12) and the air gap (40) opposite to the first asymmetry element (50), no element is disposed within a distance corresponding to the first distance (41),
e) wherein the first asymmetry element (50) is disposed such that, during operation of the lamp (11), a flow of air through the air gap (40) in the direction of the first asymmetry element (50) is created by the convection of hot air generated by the heat-generating components (31).

2. Lamp (11) according to Claim 1,
wherein the first asymmetry element (50) is disposed such that, viewed laterally in the direction of the plane, the first distance (41) is the distance of the first housing part (30) to the first asymmetry element and a second distance (42) of the second housing part (20) to the first asymmetry element (50) results, and
wherein the lamp housing (12) is configured such that, on the side of the air gap (40) opposite to the first asymmetry element (50), no element is disposed within the second distance (42) from the second housing part (30).

3. Lamp (11) according to Claim 2,
wherein the second distance (42) is greater than the first distance (41).

4. Lamp (11) according to any one of Claims 1 to 3,
wherein the first asymmetry element (50) extends substantially orthogonally to the plane.

5. Lamp (11) according to any one of Claims 1 to 4, comprising:
a second asymmetry element (51), which is disposed laterally spaced apart from the air gap (40) on the side opposite to the first asymmetry element (50) such that, viewed laterally in the direction of the plane, a third distance (43) of the lamp housing (12) to the second asymmetry element (51) results,
wherein the third distance (43) is greater than the first distance (41), and,
if the second distance (42) exists, the third distance (43) is greater than the second distance (42).

6. Lamp (11) according to Claim 5,
wherein the second asymmetry element (51) is disposed such that, viewed laterally in the direction of the plane, the third distance (41) is the distance of the first housing part (30) to the second asymmetry element (51) and a fourth distance (44) of the second housing part (20) to the second asymmetry element (51) results.

7. Lamp (11) according to Claim 6,
wherein the fourth distance (44) is greater than the third distance (43).

8. Lamp (11) according to any one of Claims 5 to 7,
wherein the second asymmetry element (51) extends essentially orthogonally to the plane.

9. Lamp (11) according to any one of Claims 1 to 8, further comprising a general lamp housing,
wherein the lamp housing (12) with the first housing part (30) and the second housing part (20) and the asymmetry elements (50, 51) are provided in the general lamp housing.

10. Lamp (11) according to any one of Claims 5 to 9,
wherein the first asymmetry element and the second asymmetry element are provided as separate elements or are integrally formed at least with one of the parts (20, 30) of the lamp housing (12) and/or, if the lamp arrangement comprises a general lamp housing, are integrally formed with the general lamp housing.

11. Lamp (11) according to any one of Claims 1 to 10,
wherein the heat-generating components (21) are lighting means such as LEDs.

12. Lamp (11) according to any one of Claims 1 to 11, wherein electronic components (21) for operating the lamp, such as in particular a driver circuit, are provided in the second housing part (20).

## Revendications

1. Luminaire (11) comprenant :
a) un corps de luminaire (12) comprenant une première partie de corps (30) et une deuxième partie de corps (20), lesquelles sont espacées l'une de l'autre par un entrefer (40), l'entrefer (40) s'étendant essentiellement dans un plan,
b) des composants (21) générant de la chaleur durant le fonctionnement du luminaire (11) étant prévus dans au moins la première partie de corps (30), **caractérisé par**
c) au moins un premier élément d'asymétrie (50), lequel est disposé espacé latéralement de l'entrefer (40) de telle façon que, vu de côté dans la direction du plan, une première distance (41) du corps de luminaire (12) au première élément d'asymétrie (50) en découle,
d) le corps de luminaire (12) étant conçu de telle façon que sur un côté du corps de luminaire (12) et de l'entrefer (40) situé à l'opposé du premier élément d'asymétrie (50) aucun élément n'est disposé dans une distance correspondant à la première distance (41),
e) le premier élément d'asymétrie (50) étant disposé de telle façon que, durant le fonctionnement du luminaire (11), un courant d'air est établi à travers l'entrefer (40) en direction du premier élément d'asymétrie (50) par convection d'air chaud généré par les composants générateurs de chaleur (31).

2. Luminaire (11) selon la revendication 1,
le premier élément d'asymétrie (50) étant disposé de telle façon que, vu de côté dans la direction du plan, la première distance (41) comme distance de la première partie de corps (30) au premier élément d'asymétrie et une deuxième distance (42) de la deuxième partie de corps (20) au premier élément d'asymétrie (50) sont obtenues, et
le corps de luminaire (12) étant conçu de telle façon que, sur le côté de l'entrefer (40) situé à l'opposé du premier élément d'asymétrie (50), aucun élément n'est disposé dans la deuxième distance (42) de la deuxième partie de corps (30) .

3. Luminaire (11) selon la revendication 2,
la deuxième distance (42) étant supérieure à la première distance (41).

4. Luminaire (11) selon l'une quelconque des revendications 1 à 3,
le premier élément d'asymétrie (50) s'étendant essentiellement perpendiculaire au plan.

5. Luminaire (11) selon l'une quelconque des revendications 1 à 4, comprenant :
un deuxième élément d'asymétrie (51), lequel est disposé sur le côté opposé à celui du premier élément d'asymétrie (50) et espacé latéralement de l'entrefer (40) de telle façon que, vu de côté dans la direction du plan, une troisième distance (43) du corps de luminaire (12) au deuxième élément d'asymétrie (51) en découle,
la troisième distance (43) étant supérieure à la première distance (41), et,
dans le cas de l'existence de la deuxième distance (42), la troisième distance (43) étant supérieure à la deuxième distance (42).

6. Luminaire (11) selon la revendication 5,
le deuxième élément d'asymétrie (51) étant disposé de telle façon que, vu de côté dans la direction du plan, la troisième distance (41) comme distance de la première partie de corps (30) au deuxième élément d'asymétrie (51) et une quatrième distance (44) de la deuxième partie de corps (20) au deuxième élément d'asymétrie (51) sont obtenues.

7. Luminaire (11) selon la revendication 6,
la quatrième distance (44) étant supérieure à la troisième distance (43).

8. Luminaire (11) selon l'une quelconque des revendications 5 à 7,
le deuxième élément d'asymétrie (51) s'étendant essentiellement perpendiculairement au plan.

9. Luminaire (11) selon l'une quelconque des revendications 1 à 8, comprenant en outre un corps général de luminaires, le corps de luminaire (12) comprenant la première partie de corps (30) et la deuxième partie de corps (20) ainsi que les éléments d'asymétrie (50, 51) étant prévus dans le corps général de luminaires.

10. Luminaire (11) selon l'une quelconque des revendications 5 à 9,
le premier élément d'asymétrie et le deuxième élément d'asymétrie fournis comme des éléments séparés ou formés d'un seul tenant avec au moins une des parties (20, 30) du corps de luminaire (12) et/ou, si l'agencement de luminaires comprend un corps général de luminaires, d'un seul tenant avec le corps général de luminaires.

11. Luminaire (11) selon l'une quelconque des revendications 1 à 10,
les composants générateurs de chaleur (21) étant des moyens d'éclairage tels que des LED.

12. Luminaire (11) selon l'une quelconque des revendications 1 à 11, des composants électroniques (21) pour faire fonctionner le luminaire, tels qu'en particulier un circuit de commande, sont prévus dans la deuxième partie de corps (20).
